# EUROPÄISCHE PATENTSCHRIFT

(11) **EP 1 387 059 B1**
(45) Veröffentlichungstag und Bekanntmachung des Hinweises auf die Patenterteilung: **31.10.2007**
(21) Anmeldenummer: 03014997.5
(22) Anmeldetag: 02.07.2003
(51) Int. Cl.: F02B 75/22

(54) **10-Zylinder-Verbrennungsmotor**
10 cylinder engine
Moteur à dix cylindres

(30) Priorität: 03.08.2002 DE 10235575
(43) Veröffentlichungstag der Anmeldung: 04.02.2004
(73) Patentinhaber: Bayerische Motoren Werke Aktiengesellschaft, 80809 München (DE)
(72) Erfinder: Gutzer, Ulrich, Dr., 80796 München (DE)

(56) Entgegenhaltungen:
- EP-A- 0 501 096
- EP-A- 1 333 192
- DE-A- 10 218 922
- US-A- 1 552 667
- US-A- 3 039 447
- US-A- 5 000 141
- O.R.LANG: "TRIEBWERKE SCHNELLLAUFENDER VERBRENNUNGSMOTOREN" 1966, SPRINGER-VERLAG , BERLIN/HEIDELBERG/NEW YORK , XP002256750 * Seite 62; Tabelle 6.6 *

## Beschreibung

Die Erfindung bezieht sich auf einen 10-Zylinder-Verbrennungsmotor mit zwei in bezug auf eine Kurbelwelle V-förmig angeordneten Zylinderbänken zu je fünf in Reihe angeordneten Zylindern. Weiterhin bezieht sich die Erfindung auf eine für einen solchen Motor geeignete Kurbelwelle.

Derartige 10-Zylinder-V-Motoren sind im Stand der Technik allgemein bekannt (siehe Z.B. US-A-1 552 667 oder DE-A-10218922), finden jedoch im Bereich zeitgemäßer Personenkraftwagen nur geringe Verbreitung, da bei höheren Zylinderzahlen vorwiegend acht oder zwölf Zylinder gewählt werden. Aufgrund des in Personenkraftwagen oftmals eng begrenzten Bauraums für den Motor kommen heutzutage bei höheren Zylinderzahlen nahezu ausschließlich V-Anordnungen zum Einsatz. Da derartige Motoren vorwiegend bei Fahrzeugen im Luxusbereich eingesetzt werden, spielt ein ruhiger Motorlauf eine große Rolle. Es werden daher Zylinderanordnungen angestrebt, bei denen die freien Kräfte und Momente erster und zweiter Ordnung entweder konstruktionsbedingt sehr klein und vorzugsweise zu Null werden oder aber durch möglichst einfache Maßnahmen ausgeglichen werden können.

Besonders günstig ist in diesem Zusammenhang eine V-12 Anordnung mit zwei Zylinderbänken in Form von zwei Reihensechszylinderanordnungen, da hierbei konstruktionsbedingt die freien Kräfte und Momente erster und zweiter Ordnung zu Null werden, zusätzliche Ausgleichmaßnahmen also im Prinzip entfallen können. Bei einer V-8 Anordnung hingegen lassen sich freie Kräfte und/oder Momente je nach V-Einschlußwinkel nicht vollständig vermeiden. Eine Ausnahme hiervon bilden lediglich V-8 Anordnungen mit einem Einschlußwinkel γ von 90°, bei denen die Massenmomente erster und zweiter Ordnung auf der Kurbelwelle ausgleichbar sind.

Dies gilt prinzipbedingt insbesondere auch für V-10 Anordnungen.

Vor diesem Hintergrund liegt der Erfindung die Aufgabe zugrunde, ein V-10 Motorkonzept zu schaffen, das mit möglichst geringem Aufwand einen weitgehenden Ausgleich der Massenwirkungen erlaubt.

Hierzu wird ein 10-Zylinder-Verbrennungsmotor nach Anspruch 1 und eine entsprechende Kurbelnelle nach Anspruch 13 vorgeschlagen, wobei für jede Zylinderbank an der Kurbelwelle, welche für jeden Zylinder eine Kröpfung aufweist, eine ungleiche Teilung der Kröpfungswinkel derart vorgesehen ist, daß für jede Zylinderbank die Massenwirkungen zweiter Ordnung wenigstens nahezu vollständig ausgeglichen sind, wobei weiterhin die in eine Normalebene der Kurbelwelle projizierten Kröpfungswinkel für beide Zylinderbänke gleich sind, und wobei schließlich die Kröpfungen für die beiden Zylinderbänke an der Kurbelwelle derart angeordnet sind, daß der negativ umlaufende Anteil der Massenmomente erster Ordnung oder der Massenkräfte erster Ordnung wenigstens nahezu vollständig verschwindet.

Dieses Motorkonzept ermöglicht einen massenwirkungsfreien Grundmotor mit wählbarem V-Winkel. Dabei sind die Massenwirkungen zweiter Ordnung, d. h. die freien Kräfte und Momente zweiter Ordnung bereits über die jeweilige Zylinderbank ausgeglichen.

Die resultierenden Massenwirkungen erster Ordnung der beiden Reihenfünfzylinderbänke lassen sich als positiv und negativ umlaufende Kraft- und Momentenvektoren erster Ordnung auffassen. Erfindungsgemäß erfolgt wenigstens ein teilweiser Ausgleich der Massenwirkung erster Ordnung über die beiden Zylinderbänke, insbesondere ein Ausgleich der negativ umlaufenden Massenkräfte erster Ordnung über die beiden Zylinderbänke. Gegebenenfalls verbleibende Massenkräfte erster Ordnung, insbesondere positiv umlaufende Massenkräfte erster Ordnung, oder aber auch Massenmomente erster Ordnung können durch einfache Maßnahmen, beispielsweise durch Gegengewichte an den Kurbeln oder auf der Kurbelwelle ausgeglichen werden.

Vorzugsweise erfolgt die Anordnung der Kröpfungen so, daß der negativ umlaufende Anteil der Massenmomente erster Ordnung zu Null wird, so daß dann allenfalls ein Ausgleich der Massenkräfte erster Ordnung vorzunehmen wäre.

Möglich ist weiterhin auch eine Anordnung der Kröpfungen, bei welcher der negativ umlaufende Anteil der Massenkräfte erster Ordnung zu Null wird.

Verbleibende Massenwirkungen erster Ordnung lassen sich jedoch auch gezielt zur Reduzierung der Massenwirkung weiterer Motorkomponenten, beispielsweise der Massenwirkungen des Ventiltriebs einsetzen.

Beispielsweise können die oszillierenden Massen und/oder der Hub an den jeweils mittleren Zylindern der Zylinderbänke derart erhöht werden, daß die freien Kräfte erster Ordnung an jeder Zylinderbank ausgeglichen sind.

Gemäß einer vorteilhaften Ausgestaltung der Erfindung sind die Kröpfungswinkel für eine Zylinderbank zu den Kröpfungswinkeln der anderen Zylinderbank in bezug auf die mittlere Kröpfung gespiegelt. Bevorzugt wird die Anordnung der Kröpfungen für die zweite Zylinderbank aus der Anordnung der Kröpfungen für die erste Zylinderbank rechnerisch erhalten, in dem zunächst alle Kröpfungen der zweiten Zylinderbank um einen Versetzungswinkel zu den Kröpfungen der ersten Zylinderbank verdreht werden und anschließend an der zweiten Zylinderbank die Winkel für die erste und fünfte sowie die zweite und vierte Kröpfung vertauscht, d.h. in bezug auf die mittlere Kröpfung gespiegelt werden. Mittels der Spiegelung an der dritten bzw. mittleren Kröpfung lassen sich auf besonders einfache Art und Weise die negativ umlaufenden freien Massenmomente erster Ordnung vollständig kompensieren. Jedoch bleiben dabei negativ umlaufende freie Massenkräfte erster Ordnung erhalten.

Ein Verschwinden der negativ umlaufenden Anteile der freien Kräfte erster Ordnung wird bevorzugt dadurch realisiert, daß die Kröpfungen der einen Zylinderbank jeweils um den gleichen Versetzungswinkel δ gegenüber der jeweils entsprechenden Kröpfung an der anderen Zylinderbank verdreht angeordnet werden.

In einer besonders vorteilhaften Ausgestaltung sind die Kröpfungen der beiden Zylinderbänke um einen Versetzungswinkel δ gegeneinander verdreht, für den gilt: $δ = 2 ⁢ y - 180 ⁢ ° ,$
wobei γ den V-Einschlußwinkel zwischen den Zylinderbänken darstellt. Damit können zusätzlich die negativ umlaufenden Anteile der freien Kräfte und Momente erster Ordnung nahezu vollständig zum Verschwinden gebracht werden, so daß diese praktisch vernachlässigbar sind.

Durch eine definierte Abweichung des Versetzungswinkels vom rechnerischen Versetzungswinkel δ kann ein negativ umlaufender Anteil erster Ordnung gezielt erzeugt werden, mit dem sich für einen vorgegebenen Betriebszustand Massenwirkungen anderer Motorkomponenten, insbesondere Massenwirkung aus dem Ventiltrieb vollständig ausgleichen lassen.

Ein ähnlicher Effekt läßt sich durch eine Variation einzelner Kröpfungswinkel ϕ an einer oder auch an beiden Zylinderbänken in bezug auf Massenwirkungen zweiter Ordnung erzielen, um entsprechende Massenwirkungen zweiter Ordnung von anderen Motorkomponenten zu kompensieren. Hierbei ist es insbesondere möglich, für einen zu wählenden Betriebszustand, beispielsweise eine festgelegte Drehzahl, diese anderen Massenwirkungen in der ersten Ordnung vollständig und in der zweiten Ordnung zumindest teilweise auszugleichen.

Gemäß einer weiteren, vorteilhaften Ausgestaltung der Erfindung sind an je zwei Kröpfungen einer Zylinderbank die Winkeldifferenzbeträge zu der mittleren Kröpfung gleich groß. Vorzugsweise werden die Kröpfungen so gewählt, daß an beiden Zylinderbänken die Winkeldifferenzen zu der mittleren Kröpfung für die erste und fünfte Kröpfung sowie weiterhin für die zweite und vierte Kröpfung jeweils untereinander dem Betrag nach gleich groß sind, sich jedoch nach ihrem Vorzeichen unterscheiden.

Besonders günstig haben sich dabei Kröpfungswinkel für eine Zylinderbank erwiesen, die bezogen auf die erste Kröpfung wie folgt lauten:
- erste Kröpfung: 0,00°
- zweite Kröpfung: 70,12°
- dritte Kröpfung: 283,72°
- vierte Kröpfung: 137,33°
- fünfte Kröpfung: 207,45°.

Günstig ist auch eine Kröpfungswinkelanordnung folgender Art:
- erste Kröpfung: 0,00°
- zweite Kröpfung: 109,88°
- dritte Kröpfung: 256,28°
- vierte Kröpfung: 42,67°
- fünfte Kröpfung: 152,55°.

Die erstgenannte Kröpfungswinkelanordnung erweist sich insbesondere im Zusammenhang mit einer lediglich phasenverschobenen, nicht-gespiegelten Anordnung der Kröpfungswinkel für die beiden Zylinderbänke als günstig, da hierbei die Kröpfungen für eine Zylinderbank relativ gleichmäßig am Umfang der Kurbelwelle verteilt sind, somit die Abstände zwischen den Kröpfungen einer Zylinderbank untereinander nur wenig von einem ganzzahligen Vielfachen von 72 Grad, d. h. einer vollständigen Gleichverteilung, abweichen. Im zweitgenannten Fall entsteht zwar ein gewisses negativ umlaufendes Restmoment erster Ordnung aufgrund eines Längsversatzes der Zylinderbänke, jedoch wird dafür ein geringeres positiv umlaufendendes Moment erzeugt.

Derweiteren wird die Lösung der vorstehenden Aufgabe durch die in den Ansprüchen definierte Kurbelwelle begünstigt.

Nachfolgend wird die Erfindung nun anhand von in der Zeichnung dargestellten Ausführungsbeispielen näher erläutert. Die Zeichnung zeigt in:
- Figur 1a: eine schematische Darstellung einer Kurbelwelle mit für die Zylinderbänke gespiegelten Kröpfungen nach einem ersten Ausführungsbeispiel der Erfindung,
- Figur 1b: den Kurbelstern erster Ordnung zu der Kurbelwelle aus Figur 1a,
- Figur 2a: eine schematische Darstellung einer Kurbelwelle mit gespiegelten Kröpfungen nach einem zweiten Ausführungsbeispiel der Erfindung,
- Figur 2b: den Kurbelstern erster Ordnung zu der Kurbelwelle aus Figur 2a,
- Figur 3a: eine schematische Darstellung einer Kurbelwelle mit für die Zylinderbänke phasenverschobenen Kröpfungen nach einem dritten Ausführungsbeispiel der Erfindung,
- Figur 3b: den Kurbelstern erster Ordnung zu der Kurbelwelle aus Figur 3a,
- Figur 4a: eine schematische Darstellung einer Kurbelwelle mit phasenverschobenen Kröpfungen nach einem vierten Ausführungsbeispiel der Erfindung,
- Figur 4b: den Kurbelstern erster Ordnung zu der Kurbelwelle aus Figur 4a,
- Figur 5a: eine schematische Darstellung einer Kurbelwelle mit phasenverschobenen Kröpfungen nach einem fünften Ausführungsbeispiel der Erfindung,
- Figur 5b: den Kurbelstern erster Ordnung zu der Kurbelwelle aus Figur 5a,
- Figur 6a: eine schematische Darstellung einer Kurbelwelle mit phasenverschobenen Kröpfungen nach einem sechsten Ausführungsbeispiel der Erfindung,
- Figur 6b: den Kurbelstern erster Ordnung zu der Kurbelwelle aus Figur 6a,
- Figur 7a: eine schematische Darstellung einer Kurbelwelle mit phasenverschobenen Kröpfungen nach einem siebten Ausführungsbeispiel der Erfindung,
- Figur 7b: den Kurbelstern erster Ordnung zu der Kurbelwelle aus Figur 7a.
- Figur 8a: eine schematische Darstellung einer Kurbelwelle mit für die Zylinderbänke phasenverschobenen Kröpfungen nach einem achten Ausführungsbeispiel der Erfindung,
- Figur 8b: den Kurbelstern erster Ordnung zu der Kurbelwelle aus Figur 8a,
- Figur 9a: eine schematische Darstellung einer Kurbelwelle mit gespiegelten Kröpfungen nach einem neunten Ausführungsbeispiel der Erfindung,
- Figur 9b: den Kurbelstern erster Ordnung zu der Kurbelwelle aus Figur 9a,
- Figur 10a: eine schematische Darstellung einer Kurbelwelle mit erhöhter oszillierender Masse an den mittleren Zylindern der Zylinderbänke nach einem zehnten Ausführungsbeispiel der Erfindung,
- Figur 10b: den Kurbelstern erster Ordnung zu der Kurbelwelle aus Figur 10a,
- Figur 11a: eine schematische Darstellung einer Kurbelwelle mit erhöhter oszillierender Masse an den mittleren Zylindern der Zylinderbänke nach einem elften Ausführungsbeispiel der Erfindung,
- Figur 11b: den Kurbelstern erster Ordnung zu der Kurbelwelle aus Figur 11a,
- Figur 12a: eine schematische Darstellung einer Kurbelwelle mit erhöhtem Hub an den mittleren Zylindern der Zylinderbänke nach einem zwölften Ausführungsbeispiel der Erfindung, und in
- Figur 10b: den Kurbelstern erster Ordnung zu der Kurbelwelle aus Figur 12a.

Die nachfolgend näher erläuterten, bevorzugten Ausführungsbeispiele beziehen sich jeweils auf einen in den Figuren nicht näher dargestellten, einem Fachmann jedoch prinzipiell bekannten 10-Zylinder-Verbrennungsmotor. Dessen Zylinder sind in zwei Zylinderbänken V-förmig nebeneinanderliegend angeordnet, wobei die Zylinderbänke je nach Beispiel einen V-Winkel γ von 36°, 72°, 90°, 144° oder 108° einschließen. Von den hier beispielhaft angegebenen Winkelgrößen kann jedoch ohne weiteres in einem breiten Bereich abgewichen werden.

In den Zylindern angeordnete Kolben sind über jeweils einen Kurbeltrieb mit einer Kurbelwelle verbunden. Diese Kurbelwelle weist für jeden Zylinder eine Kröpfung auf, an der der jeweilige Kurbeltrieb angreift. Die Ausführungsbeispiele zeigen nun verschiedene, im Hinblick auf ein ausgeglichenes V-10-Motorkonzept optimierte Kurbelwellen, die einen weitgehenden Ausgleich der Massenwirkungen in der ersten und zweiten Motorordnung erlauben.

Dabei liegt den Ausführungsbeispielen die Überlegung zugrunde, für jede Zylinderbank an der Kurbelwelle eine ungleiche Teilung der Kröpfungswinkel ϕ vorzusehen, die derart gewählt ist, daß bereits für jede Zylinderbank allein die Massenwirkungen zweiter Ordnung, das heißt die freien Massenkräfte und Massenmomente zweiter Ordnung nahezu oder vorzugsweise vollständig ausgeglichen sind. Dazu sind die in eine Normalebene der Kurbelwelle projizierten Kröpfungswinkel ϕ - ohne Ansehung der Reihenfolge der Kröpfungen - für beide Zylinderbänke gleich. Die Kröpfungswinkel ϕ sind hier für beide Zylinderbänke stets auf die jeweils physisch erste Kröpfung in Axialrichtung der Kurbelwelle bezogen.

Zudem ist allen Ausführungsbeispielen gemeinsam, die Kröpfungen für die beiden Zylinderbänke an der Kurbelwelle derart anzuordnen, daß der negativ umlaufende Anteil der resultierenden Massenkräfte erster Ordnung und/oder der Massenmomente erster Ordnung wenigstens nahezu vollständig verschwindet.

Eine Möglichkeit hierfür besteht darin, den negativ umlaufenden Anteil der Massenmomente erster Ordnung zu Null werden zu lassen, wie dies in den Ausführungsbeispielen nach den Figuren 1 und 2 dargestellt ist.

Weiterhin besteht die Möglichkeit, den negativ umlaufenden Anteil der Massenkräfte erster Ordnung verschwinden zu lassen, wobei aufgrund des Längsversatzes geringe negativ umlaufende Massenmomente erster Ordnung verbleiben. Dies ist insbesondere bei den Ausführungsbeispielen nach den Figuren 5, 6 und 7 der Fall. Bei den Ausführungsbeispielen nach den Figuren 3 und 4 verschwinden die negativ umlaufenden Anteile der freien Massenwirkungen erster Ordnung. Dies gilt im Prinzip auch für das Ausführungsbeispiel 5. Das dort verbleibende freie Restmoment ist für die Praxis vernachlässigbar bzw. ohne großen Aufwand ausgleichbar.

Praktisch wird der negativ umlaufende Anteil der Massenmomente erster Ordnung der beiden Zylinderbänke durch eine Spiegelung der Kröpfungswinkel in bezug auf die mittlere bzw. dritte Kröpfung für eine Zylinderbank und/oder durch eine Phasenverschiebung um einen Versetzungswinkel δ der Kröpfungen zwischen den Zylinderbänken zu Null gemacht oder wenigstens auf einen vernachlässigbar kleinen Wert reduziert. Unter dem Versetzungswinkel δ wird hier der Winkel zwischen den Hubzapfenmitten der von vorn gesehen linken und rechten Zylinderbank bei Kurbelwellendrehrichtung im Uhrzeigersinn verstanden. Bei einem Versatz der Kurbelsterne der beiden Zylinderbänke ist dieser für alle V-Zylinderpaare gleich.

Für die einzelnen Ausführungsbeispiele ergeben sich die in Tabelle 1 und Tabelle 2 angegebenen Daten, die unter vergleichbaren Bedingungen, insbesondere gleichen Drehzahlen ermittelt wurden. Soweit hier auf einzelne Kröpfungen bzw. Kröpfungswinkel ϕ Bezug genommen wird, erfolgt die Zählung für jede Zylinderbank gesondert und in der Reihenfolge der physischen Anordnung an der Kurbelwelle. Diese Zählung wird auch in den Figuren verwendet. Herkömmliche V-10 Motoren weisen im Unterschied zu den erfindungsgemäßen Anordnungen Massenwirkungen zweiter Ordnung auf. Bei einem bekannten V-10 mit einem Einschlußwinkel γ von 72° lassen sich zwar ein negativ umlaufendes Massenmoment erster Ordnung von 160 Nm und ein positiv umlaufendes Massenmoment erster Ordnung von 515 Nm erzielen, jedoch bestehen dort Momente zweiter Ordnung in der Größenordnung von 540 Nm in negativ umlaufender Richtung und 1420 Nm in positiv umlaufender Richtung bei einem Zündabstand von 72°. Bei einem V-Winkel γ von 90° können bei Zündabständen von 54° und 90° die umlaufenden Momente zweiter Ordnung in beiden Richtungen auf etwa 100 Nm verringert werden, das positiv umlaufende Moment erster Ordnung beträgt hier allerdings 4943 Nm.

**Tabelle 1**

| Ausf.-beispiel (Figur Nr.)*i* V-Winkel Y | | Kröpfungsnummer i für erste Zylinderbank (Kröpfungswinkel ϕᵢ)/ Kröpfungsnummer j für zweite Zylinderbank (Versetzungswinkel δⱼ) | | | | | Freie Kräfte erster Ordnung [N] Umlaufrichtung | | Freie Momente erster Ordnung [Nm]Umlaufric htung | |
|---|---|---|---|---|---|---|---|---|---|---|
| | | 1/6 | 2/7 | 3/8 | 4/9 | 5/10 | pos. | neg. | pos. | neg. |
| 1/72° | Kröpfungswinkel ϕi | 0,00 | 70,12 | 283,72 | 137,33 | 207,45 | 599 | 1937 | 4713 | 0 |
| | Versetzungswinkel δⱼ | 351,45 | 211,21 | 144,00 | 76,79 | 290,55 | | | | |
| 2 / 72° | Kröpfungswinkel ϕᵢ | 0,00 | 109,88 | 256,28 | 42,67 | 152,55 | 3569 | 11548 | 2625 | 0 |
| | Versetzungswinkel σⱼ | 296,55 | 76,79 | 144,00 | 211,21 | 351,45 | | | | |
| 3 / 108° | Kröpfungswinkel ϕᵢ | 0,00 | 70,12 | 283,72 | 137,33 | 207,45 | 1843 | 7 | 4718 | 0 |
| | Versetzungswinkel δⱼ | 36,00 | 36,00 | 36,00 | 36,00 | 36,00 | | | | |
| 4/72° | Kröpfungswinkel ϕi | 0,00 | 70,12 | 283,72 | 137,33 | 207,45 | 1843 | 7 | 4707 | 0 |
| | Versetzungswinkel δⱼ | 324,00 | 324,00 | 324,00 | 324,00 | 324,00 | | | | |
| 5 / 90° | Kröpfungswinkel ϕᵢ | 0,00 | 70,12 | 283,72 | 137,33 | 207,45 | 1937 | 0 | 4955 | 17 |
| | Versetzungswinkel δⱼ | 0,00 | 0,00 | 0,00 | 0,00 | 0,00 | | | | |
| 6 / 108° | Kröpfungswinkel ϕᵢ | 0,00 | 109,88 | 256,28 | 42,67 | 152,55 | 10983 | 0 | 2655 | 100 |
| | Versetzungswinkel δⱼ | 36,00 | 36,00 | 36,00 | 36,00 | 36,00 | | | | |
| 7/72° | Kröpfungswinkel ϕᵢ | 0,00 | 109,88 | 256,28 | 42,67 | 152,55 | 10983 | 0 | 2591 | 100 |
| | Versetzungswinkel δⱼ | 324,00 | 324,00 | 324,00 | 324,00 | 324,00 | | | | |

Da bei den in den Tabellen 1 und 2 angegebenen Ausführungsbeispielen die Massenwirkungen zweiter Ordnung verschwinden, sind dort lediglich die Werte für die freien Kräfte und Momente erster Ordnung angegeben.

Bei den Ausführungsbeispielen 1 und 2 ist eine Längsspiegelung der Kröpfungswinkel ϕ vorgesehen. Zudem ist ein Versetzungswinkel δ überlagert. Während die Kröpfungswinkel ϕᵢ für die erste Zylinderbank explizit angegeben sind, errechnen sich in Tabelle 1 die Kröpfungswinkel ϕᵢ für die zweite Zylinderbank jeweils durch Addition des Kröpfungswinkels ϕᵢ der ersten Zylinderbank und des zugehörigen Versetzungswinkels δⱼ, nämlich ϕⱼ(=i+5)= ϕᵢ + δⱼ. Man kann also die Anordnung der Kröpfungen für die zweite Zylinderbank aus der Anordnung der Kröpfungen für die erste Zylinderbank dadurch erhalten, in dem zunächst alle Kröpfungen um einen Versetzungswinkel δ verdreht werden und anschließend die Winkel für die erste und fünfte sowie die zweite und vierte Kröpfung vertauscht, d.h. in bezug auf die mittlere, dritte Kröpfung gespiegelt werden. Wie die Tabelle 1 zeigt, bleiben bei den beiden ersten Ausführungsbeispielen jewei!s freie Kräfte erhalten. Dabei schneidet das erste Ausführungsbeispiel aufgrund der gleichmäßigeren Verteilung der Kröpfungen um die Kurbelwelle etwas besser ab.

Günstiger sind in dieser Hinsicht Kröpfungsanordnungen, bei denen die Kröpfungswinkel ϕⱼ der zweiten Zylinderbank aus den Kröpfungswinkeln ϕᵢ der ersten Zylinderbank allein durch eine Phasenverschiebung um den angegebenen Versetzungswinkel δⱼ erhalten werden. Wie die Tabelle 1 zeigt, sind Anordnungen mit einer gleichmäßigeren Verteilung der Kröpfungen, d. h. solche, bei denen die Kröpfungswinkel untereinander nur wenig von einem ganzzahligen Vielfachen von 72° beabstandet sind, tendenziell günstiger (vgl. Ausführungsbeispiele 3, 4 und 5) als unregelmäßigere Anordnungen nach den Ausführungsbeispielen 6 und 7.

Bei der regelmäßigeren Anordnung gemäß der Ausführungsbeispiele 3, 4 und 5 sind die Kröpfungen der beiden Zylinderbänke um einen Versetzungswinkel δⱼ gegeneinander verdreht, der nach folgender Gleichung gewählt ist: $δ = 2 ⁢ y - 180 ⁢ ° \left(Gln. 1\right) ,$
wobei γ den V-Einschlußwinkel zwischen den Zylinderbänken darstellt. Für diese Anordnungen sind die negativ umlaufenden Anteile der freien Kräfte in der ersten und zweiten Ordnung nahezu vollständig ausgeglichen, wohingegen bei der unregelmäßigeren Anordnung (Ausführungsbeispiele 6 und 7) ein merkliches, jedoch geringes gegenläufiges Moment erster Ordnung bestehen bleibt, das aus dem Längsversatz der beiden Zylinderbänke herrührt.

Weicht man von der vorstehenden Gleichung ab, indem eine definierte Abweichung Δδ des Versetzungswinkels vom rechnerischen Versetzungswinkel δ vorgesehen wird, so läßt sich ein negativ umlaufender Anteil erster Ordnung gezielt erzeugen, der dazu verwendet werden kann, um bei einem vorgegebenen Betriebszustand Massenwirkungen anderer Motorkomponenten, insbesondere Massenwirkung aus dem Ventiltrieb wenigstens teilweise zu kompensieren. Die dabei ebenfalls entstehenden, positiv umlaufenden Anteile lassen sich nach Bedarf direkt auf der Kurbelwelle ausgleichen.

Aus den Kröpfungswinkeln ϕ und Versetzungswinkel δ ergibt sich, daß für alle Ausführungsbeispiele an je zwei Kröpfungen einer Zylinderbank die Winkeldifferenzbeträge zu der mittleren Kröpfung (i=3 bzw. j= 7) gleich groß sind. Desweiteren sind für beide Zylinderbänke die Winkeldifferenzen zu der mittleren Kröpfung für die erste und fünfte Kröpfung untereinander dem Betrag nach gleich groß. Jedoch unterscheiden sich die Winkeldifferenzen in ihrem Vorzeichen. Dies gilt analog auch für die zweite und vierte Kröpfung einer jeden Zylinderbank.

Die vorstehend erläuterten Ausführungsbeispiele lassen sich in der folgenden Art und Weise abwandeln, wie dies in Tabelle 2 dargestellt ist. Ausführungsbeispiel 8 stellt eine Ausgestaltungsalternative zu Beispiel 3 mit γ = 36° dar.

Beispiel 9 basiert auf Beispiel 1, weist jedoch den doppelten V-Einschlußwinkel γ auf. Bei den Beispielen 10 und 11 wurde im Vergleich zu den Beispielen 1 und 9 eine Variation der oszillierenden Massen vorgenommen, um die verbleibenden, negativ umlaufenden freien Kräfte zu eliminieren.

Betrachtet man die Überlagerung von zwei Reihenfünfzylinder-Zylinderbänke in der ersten Ordnung, so werden gegenläufige Massenkräfte und -momente zu Null für die oben bereits erwähnte Bedingung: $δ = 2 ⁢ y - 180 ⁢ ° \left(Gln. 1\right) .$

Mit einer Längsspiegelung der Kröpfungen der zweiten Zylinderbank gilt: $δ = 2 ⁢ y \left(Gln. 1⁢a\right) .$

Jedoch bleiben in diesem Fall Kräfte bestehen, wie die Ausführungsbeispiele 1 und 2 in Tabelle 1 zeigen.

**Tabelle 2**

| Ausf.-beispiel (Figur Nr.)/ V-Winkel Y | | Kröpfungsnummer i für erste Zylinderbank (Kröpfungswinkel ϕᵢ)/ Kröpfungsnummer j für zweite Zylinderbank (Versetzungswinkel δⱼ) | | | | | Freie Kräfte erster Ordnung [N] Umlaufrichtung | | Freie Momente erster Ordnung [Nm] Umlaufrichtung | |
|---|---|---|---|---|---|---|---|---|---|---|
| | | 1/6 | 2/7 | 3/8 | 4/9 | 5/10 | pos. | neg. | pos. | neg. |
| 8/36° | Kröpfungswinkel ϕᵢ | 0,00 | 70,12 | 283,72 | 137,33 | 207,45 | 1139 | 3 | 2899 | 9 |
| | Versetzungswinkel δⱼ | 252 | 252 | 252 | 252 | 252 | | | | |
| 9/144° | Kröpfungswinkel ϕᵢ | 0,00 | 70,12 | 283,72 | 137,33 | 207,45 | 1567 | 1937 | 2912 | 0 |
| | Versetzungswinkel δⱼ | 135,45 | 355,21 | 288,00 | 220,79 | 80,55 | | | | |
| 10/72° | Kröpfungswinkel ϕᵢ | 0,00 | 68,33 | 284,17 | 140,01 | 208,34 | 3 | 9 | 4766 | 0 |
| | Versetzungswinkel δⱼ | 352,34 | 215,68 | 144,00 | 72,32 | 295,66 | | | | |
| 11/144° | Kröpfungswinkel ϕᵢ | 0,00 | 68,33 | 284,17 | 140,01 | 208,34 | 3 | 1 | 2946 | 0 |
| | Versetzungswinkel δⱼ | 136,34 | 359,68 | 288,00 | 216,32 | 79,66 | | | | |
| 12/72° | Kröpfungswinkel ϕᵢ | 0,00 | 67,01 | 284,43 | 141,84 | 208,85 | 0 | 1 | 4803 | 0 |
| | Versetzungswinkel δⱼ | 352,85 | 218,83 | 144,00 | 69,17 | 295,15 | | | | |

Durch eine Erhöhung der oszillierenden Masse an den mittleren Zylindern 3 und 8 lassen sich wie die Beispiele 10 und 11 im Vergleich mit den Beispielen 1 und 9 zeigen, die freien Kräfte jeweils an den Reihenfünfzylinderbänken und damit für die V-10 Anordnung insgesamt ausgleichen, d.h. zu Null machen. Bei den hier dargestellten Ausführungsbeispielen erfolgt dies durch eine um 13,2 % erhöhte oszillierende Masse an den Zylindern bzw. für die Kröpfungen 3 und 8. Damit verbunden sind gegenüber den Beispielen 1 und 9 leicht geänderte Kurbelwinkel (ϕ für die erste Zylinderbank und ϕ + δ für die zweite Zylinderbank).

Für V-Winkel γ von 216° und 288° lassen sich entsprechende Ausgestaltungsformen bilden. Sie entsprechen den Beispielen 1, 9, 10 und 11 jeweils mit einer Vertauschung der Zylinderbänke und erlauben für die Kröpfungen 4/9 bzw. 5/10 Hubzapfen mit δ von etwa 0°.

Die Erhöhung der oszillierenden Massen an den Kröpfungen 3 und 8 kann gegenüber den Beispielen 10 und 11 durch eine Vergrößerung des Hubes um 9% an den zugehörigen Zylindern 3 und 8 ersetzt werden. Zweckmäßigerweise wird dies mit einer entsprechenden Verkürzung der Pleuel verbunden, so daß der obere Totpunkt (Verdichtung) auf nahezu gleicher Höhe bleibt. Dies ändert die Kröpfungswinkel φᵢ nur wenig, wie Beispiel 12 zeigt. Die Zündfolge entspricht Beispiel 11. Vorteil hiervon ist die Vermeidung von Ballast.

Beide Maßnahmen, d.h. eine Massenerhöhung und eine Hubvergrößerung können beliebig vermischt werden, z. B. 5% mehr oszillierende Masse und 5% mehr Hub. Die Kröpfungswinkel φᵢ liegen dann zwischen den Werten in den Beispielen 11 und 12.

Gleichmäßige Zündabstände liegen vor für: $y = n ⋅ 72 ⁢ ° + δ , mit n = 1 , 2 , 3 , … \left(Gln. 2\right) .$

Am günstigsten sind in dieser Hinsicht die Beispiele 1 und 3 sowie 8 bis 11 mit verhältnismäßig gleichmäßigen Zündabständen, wie dies Tabelle 3 mit den dort ebenfalls angegebenen Zündfolgen entnommen werden kann. Zudem sind diese Beispiele wegen der im Hinblick auf die zweite Motorordnung lediglich leicht von 72° abweichenden Kurbelwellenwinkel vorteilhaft. Konstruktiv vorteilhaft sind besonders Beispiel 5 wegen δ = 0° und Beispiel 3 wegen δ = 36°.

**Tabelle 3**

| Nr. | V-Winkel | | Kröpfungsnummer/Zündabstand in ° | | | | | | | | | |
|---|---|---|---|---|---|---|---|---|---|---|---|---|
| 1. | 72° | Zündfolge | 1 | 6 | 5 | 9 | 2 | 8 | 3 | 7 | 4 | 10 |
| | | Zündabstände | 80.6 | 72.0 | 65.3 | 72.0 | 74.4 | 72.0 | 74.4 | 72.0 | 65.3 | 72.0 |
| 2. | 72° | Zündfolge | 1 | 3 | 5 | 4 | 2 | 9 | 7 | 6 | 8 | 10 |
| | | Zündabstände | 76.3 | 76.3 | 70.1 | 67.2 | 40.6 | 67.2 | 70.1 | 76.3 | 76.3 | 99.6 |
| 3. | 108° | Zündfolge | 1 | 6 | 5 | 10 | 2 | 7 | 3 | 8 | 4 | 9 |
| | | Zündabstände | 71.8 | 80.8 | 71.8 | 65.5 | 71.8 | 74.6 | 71.8 | 74.6 | 71.8 | 65.5 |
| 4. | 72° | Zündfolge | 1 | 6 | 5 | 10 | 2 | 7 | 3 | 8 | 4 | 9 |
| | | Zündabstände | 107.8 | 44.8 | 107.8 | 29.5 | 107.8 | 38.6 | 107.8 | 38.6 | 107.8 | 29.5 |
| 5. | 90° | Zündfolge | 1 | 6 | 5 | 10 | 2 | 7 | 3 | 8 | 4 | 9 |
| | | Zündabstände | 90.0 | 62.6 | 90.0 | 47.3 | 90.0 | 56.4 | 90.0 | 56.4 | 90.0 | 47.3 |
| 6. | 108° | Zündfolge | 1 | 6 | 8 | 10 | 4 | 9 | 3 | 5 | 2 | 7 |
| | | Zündabstände | 72.0 | 103.7 | 103.7 | 37.9 | 72.0 | 74.4 | 103.7 | 42.7 | 72.0 | 37.9 |
| 7. | 72° | Zündfolge | 1 | 6 | 5 | 10 | 7 | 9 | 3 | 8 | 2 | 4 |
| | | Zündabstände | 108.0 | 99.4 | 108.0 | 42.7 | 67.2 | 38.4 | 108.0 | 38.4 | 67.2 | 42.7 |
| 8. | 36° | Zündfolge | 1 | 7 | 5 | 8 | 2 | 9 | 3 | 6 | 4 | 10 |
| | | Zündabstände | 73.8 | 78.8 | 67.6 | 69.7 | 76.7 | 69.7 | 67.6 - | 78.8 | 73.8 | 63.5 |
| 9. | 144° | Zündfolge | 1 | 7 | 5 | 10 | 2 | 6 | 3 | 9 | 4 | 8 |
| | | Zündabstände | 78.7 | 73.9 | 63.4 | 73.9 | 78.7 | 67.7 | 69.6 | 76.8 | 69.6 | 67.7 |
| 10. | 144° | Zündfolge | 1 | 7 | 5 | 10 | 2 | 6 | 3 | 9 | 4 | 8 |
| | | Zündabstände | 76.0 | 75.7 | 64.3 | 75.7 | 76.0 | 68.2 | 71.8 | 72.3 | 71.8 | 68.2 |
| 11. | 72° | Zündfolge | 1 | 6 | 5 | 9 | 2 | 8 | 3 | 7 | 4 | 10 |
| | | Zündabstände | 79.7 | 72.0 | 68.0 | 72.0 | 72.2 | 72.0 | 72.2 | 72.0 | 68.0 | 72.0 |
| 12. | 72° | Zündfolge | 1 | 6 | 5 | 9 | 2 | 8 | 3 | 7 | 4 | 10 |
| | | Zündabstände | 79.2 | 72.0 | 69.8 | 72.0 | 70.6 | 72.0 | 70.6 | 72.0 | 69.8 | 72.0 |

Sämtliche Ausführungsbeispiele zeichnen sich durch einen weitestgehenden Ausgleich der Massenwirkung in der ersten und zweiten Ordnung aus. Etwaig verbleibende Restkräfte und/oder Restmomente lassen sich durch einfache Maßnahmen, beispielsweise Gegengewichte an der Kurbelwelle und/oder den Kurbeltrieben sehr einfach ausgleichen.

## Patentansprüche

1. 10-Zylinder-Verbrennungsmotor, umfassend zwei in Bezug auf eine Kurbelwelle V-förmig angeordnete Zylinderbänke mit je fünf in Reihe angeordneten Zylindern, wobei für jeden Zylinder jeder Zylinderbank an der Kurbelwelle eine Kröpfung vorgesehen ist,
**dadurch gekennzeichnet, dass** eine ungleiche Teilung der Kröpfungswinkel φ derart vorgesehen ist, dass für jede Zylinderbank die Massenwirkungen zweiter Ordnung wenigstens nahezu vollständig ausgeglichen sind,
dass die in eine Normalebene der Kurbelwelle projizierten Kröpfungswin-Kröpfungswinkel φ für beide Zylinderbänke gleich sind, und
dass die Kröpfungen für die beiden Zylinderbänke an der Kurbelwelle derart angeordnet sind, dass der negativ umlaufende Anteil der Massenkräfte erster Ordnung und/oder der Massenmomente erster Ordnung wenigstens nahezu vollständig verschwindet, wobei
für eine Zylinderbank folgende Kröpfungswinkel φ bezogen auf die erste Kröpfung vorgesehen sind:
erste Kröpfung: 0,00°,
zweite Kröpfung: 70,12°,
dritte Kröpfung: 283,72°,
vierte Kröpfung: 137,33°,
fünfte Kröpfung: 207,45°, oder:
erste Kröpfung: 0,00°,
zweite Kröpfung: 109,88°,
dritte Kröpfung: 256,28°,
vierte Kröpfung: 42,67°,
fünfte Kröpfung: 152,55°,

2. 10-Zylinder-Verbrennungsmotor nach Anspruch 1, wobei für jeden Zylinder an der Kurbelwelle eine Kurbel vorgesehen ist, **dadurch gekennzeichnet, dass** durch Gegengewichte an den Kurbeln und/oder an der Kurbelwelle die Massenkräfte erster Ordnung zu Null werden.

3. 10-Zylinder-Verbrennungsmotor nach Anspruch 2, **dadurch gekennzeichnet, dass** durch Gegengewichte an den Kurbeln und/oder an der Kurbelwelle die Massenmomente erster Ordnung zu Null werden.

4. 10-Zylinder-Verbrennungsmotor nach einem der Ansprüche 1 bis 3, **dadurch gekennzeichnet, dass** die Kröpfungswinkel φᵢ für die eine Zylinderbank zu den Kröpfungswinkeln φⱼ für die andere Zylinderbank in bezug auf die mittlere Kröpfung gespiegelt sind.

5. 10-Zylinder-Verbrennungsmotor nach Anspruch 4, **dadurch gekennzeichnet, dass** die Anordnung der Kröpfungen für die zweite Zylinderbank erhalten wird aus der Anordnung der Kröpfungen für die erste Zylinderbank, in dem zunächst alle Kröpfungen um einen Versetzungswin-Versetzungswinkel δ verdreht werden und anschließend die Winkel φ für die erste und fünfte sowie die zweite und vierte Kröpfung vertauscht, d.h. in Bezug auf die mittlere Kröpfung gespiegelt werden.

6. 10-Zylinder-Verbrennungsmotor nach einem der Ansprüche 1 bis 3, **dadurch gekennzeichnet, dass** die Kröpfungen der einen Zylinderbank jeweils um den gleichen Versetzungswinkel δ gegenüber der entsprechenden Kröpfung an der anderen Zylinderbank verdreht sind.

7. 10-Zylinder-Verbrennungsmotor nach einem der Ansprüche 1 bis 6, **dadurch gekennzeichnet, dass** die Kröpfungen der beiden Zylinderbänke um einen Versetzungswinkel δ gegeneinander verdreht sind, für den gilt: δ = 2 γ - 180°, wobei γ den V-Einschlußwinkel zwischen den Zylinderbänken darstellt.

8. 10-Zylinder-Verbrennungsmotor nach einem der Ansprüche 6 oder 7, **dadurch gekennzeichnet; dass** durch eine definierte Abweichung des Versetzungswinkels vom rechnerischen Versetzungswinkel δ ein negativ umlaufender Anteil erster Ordnung erzeugt wird, mit dem für einen vorgegebenen Betriebszustand Massenwirkungen anderer Motorkomponenten, insbesondere Massenwirkung aus dem Ventiltrieb vollständig ausgeglichen werden.

9. 10-Zylinder-Verbrennungsmotor nach einem der Ansprüche 1 bis 8, **dadurch gekennzeichnet, dass** an je zwei Kröpfungen einer Zylinderbank die Winkeldifferenzbeträge zu der mittleren Kröpfung gleich groß sind.

10. 10-Zylinder-Verbrennungsmotor nach einem der Ansprüche 1 bis 9, **dadurch gekennzeichnet, dass** für beide Zylinderbänke die Winkeldifferenzen zu der mittleren Kröpfung für die erste und fünfte Kröpfung sowie weiterhin für die zweite und vierte Kröpfung jeweils untereinander dem Betrag nach gleich groß sind, sich jedoch in ihrem Vorzeichen unterscheiden.

11. 10-Zylinder-Verbrennungsmotor nach einem der Ansprüche 1 bis 11, **dadurch gekennzeichnet, dass** die Zylinderbänke in Längsrichtung versetzt angeordnet sind.

12. 10-Zylinder-Verbrennungsmotor nach einem der Ansprüche 1 bis 12, **dadurch gekennzeichnet, dass** die oszillierenden Massen und/oder der Hub an den jeweils mittleren Zylindern der Zylinderbänke derart erhöht sind, dass die freien Kräfte erster Ordnung an jeder Zylinderbank ausgeglichen sind.

13. Kurbelwelle für einen 10-Zylinder-Verbrennungsmotor, der zwei V-förmig angeordnete Zylinderbänke mit je fünf in Reihe angeordneten Zylindern aufweist, **dadurch gekennzeichnet,**
**dass** für jede Zylinderbank an der Kurbelwelle, welche für jeden Zylinder eine Kröpfung aufweist, eine ungleiche Teilung der Kröpfungswinkel φ derart vorgesehen ist, dass für jede Zylinderbank die Massenwirkungen zweiter Ordnung wenigstens nahezu vollständig ausgeglichen sind,
**dass** die in eine Normalebene der Kurbelwelle projizierten Kröpfungswinkel φ für beide Zylinderbänke gleich sind, und
**dass** die Kröpfungen für die beiden Zylinderbänke an der Kurbelwelle derart angeordnet sind, dass der negativ umlaufende Anteil der Massenkräfte erster Ordnung und/oder der Massenmomente erster Ordnung wenigstens nahezu vollständig verschwindet, wobei für eine Zylinderbank folgende Kröpfungswinkel φ bezogen auf die erste Kröpfung vorgesehen sind:
erste Kröpfung: 0,00°,
zweite Kröpfung: 70,12°,
dritte Kröpfung: 283,72°,
vierte Kröpfung: 137,33°,
fünfte Kröpfung: 207,45° oder:
erste Kröpfung: 0,00°,
zweite Kröpfung: 109,88°,
dritte Kröpfung: 256,28°,
vierte Kröpfung: 42,67°,
fünfte Kröpfung: 152,55°

## Claims

1. A ten-cylinder internal combustion engine comprising two rows of cylinders arranged in a V relative to a crankshaft, each row with five cylinders, wherein a crank is provided on the crankshaft for each cylinder in each row,
**characterised in that** a non-uniform distribution of crank angles is provided, such that in each row the second-order mass effects are cancelled out completely or at least almost,
that the crank angles in projection in a plane at right angles to the crankshaft are equal for both cylinder rows, and
that the cranks for the two rows on the crankshaft are disposed so that the negatively rotating component of the first-order mass forces and/or of the first-order mass moments disappears completely or at least almost, wherein
the crank angles for a row of cylinders, relative to the first crank, are as follows:
first crank: 0.00°,
second crank: 70.12°,
third crank: 283.72°,
fourth crank: 137.33°,
fifth crank: 207.45° or
first crank: 0.00°,
second crank: 109.88°,
third crank: 256.28°,
fourth crank: 42.67°,
fifth crank: 152.55°.

2. A ten-cylinder internal combustion engine according to claim 1, wherein a crank is provided on a crankshaft for each cylinder, **characterised in that** the first-order mass forces are eliminated by counterweights on the cranks and/or crankshaft.

3. A ten-cylinder internal combustion engine according to claim 2,
**characterised in that** the first-order mass moments are eliminated by counterweights on the cranks and/or crankshaft.

4. A ten-cylinder internal combustion engine according to claim any of claims 1 to 3, **characterised in that** the crank angles ᵢ for one row of cylinders are the reflections of the crank angles ⱼ for the second row of cylinders relative to the central crank.

5. A ten-cylinder internal combustion engine according to claim 4,
**characterised in that** the arrangement of cranks for the second row of cylinders is obtained from an arrangement of cranks for the first row, **in that** first all the cranks are rotated through an offset angle , after which the angles for the first and fifth and for the second and fourth crank are interchanged, i.e. reflected relative to the central crank.

6. A ten-cylinder internal combustion engine according to any of claims 1 to 3, **characterised in that** the cranks on one row of cylinders are rotated through the same angle relative to the corresponding crank on the other row of cylinders.

7. A ten-cylinder internal combustion engine according to any of claims 1 to 6, **characterised in that** the cranks on the two rows of cylinders are rotated relative to one another by an angle where = 2 - 180°, wherein is the V-angle included between the rows of cylinders.

8. A ten-cylinder internal combustion engine according to claim 6 or claim 7,
**characterised in that** a defined deviation of the offset angle from the computed offset angle is used to generate a negatively rotating first-order component whereby mass effects of other engine components, especially the valve drive, are completely eliminated under certain operating conditions.

9. A ten-cylinder internal combustion engine according to any of claims 1 to 8, **characterised in that** at any pair of cranks on a row of cylinders the angular differences relative to the central crank are equal.

10. A ten-cylinder internal combustion engine according to any of claims 1 to 9, **characterised in that** in both rows of cylinders the angular differences between the central crank and the first and fifth crank or the second and fourth crank are equal arithmetically but differ in sign.

11. A ten-cylinder internal combustion engine according to any of claims 1 to 11, **characterised in that** the rows of cylinders are offset in the longitudinal direction.

12. A ten-cylinder internal combustion engine according to any of claims 1 to 12, **characterised in that** the oscillating masses and/or the stroke at the central cylinder in each row are increased so that the first-order free forces on each row of cylinders are balanced out.

13. A crankshaft or a ten-cylinder internal combustion engine comprising two rows of cylinders in a V, each with five cylinders in the row, **characterised in that**
in the case of each row of cylinders on the crankshaft, which has a crank for each cylinder, the distribution of crank angles is non-uniform such that for each row of cylinders, the second-order mass effects are almost completely balanced out,
that the crank angles in projection in a plane at right angles to the crankshaft are equal for both cylinder rows, and
the cranks for the two rows on the crankshaft are disposed so
that the negatively rotating component of the first-order mass forces and/or of the first-order mass moments disappears completely or at least almost, wherein the crank angles for a row of cylinders, relative to the first crank, are as follows:
first crank: 0.00°,
second crank: 70.12°,
third crank: 283.72°,
fourth crank: 137.33°,
fifth crank: 207.45° or
first crank: 0.00°,
second crank: 109.88°,
third crank: 256.28°,
fourth crank: 42.67°,
fifth crank: 152.55°.

## Revendications

1. Moteur à combustion interne à 10 cylindres comprenant deux bancs de cylindres disposés en V par rapport au vilebrequin, chaque banc ayant cinq cylindres en ligne, et avec un maneton de vilebrequin pour chaque cylindre d'un banc,
**caractérisé en ce qu'**
on a une division irrégulière des angles de maneton ϕ de façon que pour chaque banc de cylindres l'effet des masses du second ordre soit compensé pratiquement totalement,
les angles de maneton ϕ projetés dans le plan normal au vilebrequin sont les mêmes pour les deux bancs de cylindres, et
les manetons des deux bancs de cylindres sont installés sur le vilebrequin de façon à supprimer au moins pratiquement totalement la composante tournante négative des forces d'inertie du premier ordre et/ou des moments d'inertie du premier ordre, et
pour un banc de cylindres on a les angles de maneton ϕ suivants rapportés au premier maneton :
- premier maneton : 0,00°
- second maneton : 70,12°
- troisième maneton : 283,72°
- quatrième maneton : 137,33°
- cinquième maneton : 207,45°
ou
- premier maneton : 0,00°
- second maneton : 109,88°
- troisième maneton : 256,28°
- quatrième maneton : 42,67°
- cinquième maneton : 152,55°

2. Moteur à combustion interne à 10 cylindres selon la revendication 1, dans lequel pour chaque cylindre une manivelle est prévue sur le vilebrequin,
**caractérisé en ce que**
les contrepoids sur les manivelles et/ou sur les vilebrequins permettent d'annuler les forces d'inertie du premier ordre.

3. Moteur à combustion interne selon la revendication 2,
**caractérisé en ce qu'**
on annule les moments d'inertie du premier ordre par des contrepoids sur les manivelles et/ou sur les vilebrequins.

4. Moteur à combustion interne selon l'une quelconque des revendications 1 à 3,
**caractérisé en ce que**
l'angle de maneton ϕᵢ pour l'un des bancs de cylindres par rapport aux angles de maneton ϕⱼ de l'autre banc de cylindre est symétrique par rapport au maneton central.

5. Moteur à combustion interne selon la revendication 4,
**caractérisé en ce que**
la disposition des manetons pour le second banc de cylindres s'obtient à partir de la disposition des manetons du premier banc de cylindres en tournant tout d'abord d'un angle de décalage δ tous les manetons et ensuite en échangeant c'est-à-dire en reproduisant par symétrie par rapport au maneton central, les angles ϕ du premier et du cinquième, ainsi que du second et du quatrième maneton.

6. Moteur à combustion interne selon l'une quelconque des revendications 1 à 3,
**caractérisé en ce que**
les manetons d'un banc de cylindres sont tournés chaque fois du même angle de décalage δ par rapport aux manetons de l'autre banc de cylindres.

7. Moteur à combustion interne selon l'une quelconque des revendications 1 à 6,
**caractérisé en ce que**
les manetons des deux bancs de cylindres sont tournés l'un par rapport à l'autre d'un angle de décalage δ, pour lequel on a la relation δ = 2 γ - 180°, relation dans laquelle γ représente l'angle du V entre les bancs de cylindres.

8. Moteur à combustion interne selon l'une quelconque des revendications 6 ou 7,
**caractérisé en ce que**
pour une déviation définie de l'angle de décalage par rapport à l'angle de décalage δ du calcul, on génère une composante tournante négative du premier ordre avec laquelle, pour un état de fonctionnement donné, les effets des masses des autres composants du moteur en particulier ceux de l'entraînement des soupapes sont complètement compensés.

9. Moteur à combustion interne selon l'une quelconque des revendications 1 à 8,
**caractérisé en ce que**
pour chaque fois deux manetons d'un banc de cylindres, l'amplitude de la différence d'angle par rapport au maneton central est la même.

10. Moteur à combustion interne selon l'une quelconque des revendications 1 à 9,
**caractérisé en ce que**
pour les deux bancs de cylindres, la différence angulaire par rapport au maneton central pour le premier et le cinquième maneton ainsi qu'en outre pour le second et le quatrième maneton, sont chaque fois de même amplitude mais de signe algébrique différent.

11. Moteur à combustion interne selon l'une quelconque des revendications 1 à 10,
**caractérisé en ce que**
les bancs de cylindres sont décalés dans la direction longitudinale.

12. Moteur à combustion interne selon l'une quelconque des revendications 1 à 11,
**caractérisé en ce que**
les masses oscillantes et/ou la course de chaque cylindre central des bancs de cylindres sont augmentées pour compenser les forces libres du premier ordre de chaque banc de cylindres.

13. Vilebrequin d'un moteur à combustion interne à 10 cylindres ayant deux ensembles de cylindres disposés en V, chaque ensemble ayant cinq cylindres en ligne,
**caractérisé en ce que**
pour chaque banc de cylindres relié au vilebrequin, qui a un maneton pour chaque cylindre, on a prévu une division irrégulière de l'angle de maneton ϕ de façon que pour chaque banc de cylindres on compense pratiquement totalement l'effet des masses du second ordre,
les angles de maneton ϕ projetés dans un plan normal au vilebrequin pour les deux bancs de cylindres sont identiques, et
les manetons des deux bancs de cylindres sont installés sur le vilebrequin pour supprimer au moins pratiquement totalement la composante tournante négative des forces d'inertie du premier ordre et/ou des moments d'inertie du premier ordre, et pour un banc de cylindres on prévoit les angles de maneton ϕ suivants rapportés au premier maneton :
- premier maneton : 0,00°
- second maneton : 70,12°
- troisième maneton : 283,72°
- quatrième maneton : 137,33°
- cinquième maneton : 207,45°
ou
- premier maneton : 0,00°
- second maneton : 109,88°
- troisième maneton : 256,28°
- quatrième maneton : 42,67°
- cinquième maneton : 152,55°
